# DEMANDE DE BREVET EUROPEEN

(11) **EP 1 339 136 A1**
(43) Date de publication de la demande: **27.08.2003**
(21) Numéro de dépôt: 03290385.8
(22) Date de dépôt: 17.02.2003
(51) Int. Cl.: H01R 12/08, H01R 12/10

(54) **Réalisation de câblages électriques**

(30) Priorité: 20.02.2002 FR 0202163
(71) Demandeur: Valeo Electronique et Systemes de Liaison, 78180 Montigny le Bretonneux (FR)
(72) Inventeur: Lazareff, Paul, 92300 Levallois (FR)
(74) Mandataire: Faber, Jean-Paul

(57) **Abrégé**

Réalisation de câblages électriques à partir de câbles plats comportant, noyés dans une épaisseur de matière isolante, une série de conducteurs plats, caractérisée en ce qu'elle comprend, au moins, deux séries de deux câbles plats, la première série (4, 5) étant disposées parallèlement et la seconde série (6, 7) s'étendant sensiblement parallèlement et transversalement à la première série, ladite seconde série étant, par ses conducteurs, reliée électriquement à des conducteurs correspondants de la première série, les câbles plats (4, 5) de la première série étant pliés afin que les câbles plats (6, 7) de la seconde série viennent se superposer et les câbles plats de la seconde série (6, 7) étant pliés afin que les câbles plats de la première série (4, 5) viennent se superposer, les extrémités libres de chaque série de câbles plats étant destinées à recevoir un connecteur (11, 12).

## Description

La présente invention vise la réalisation de câblages électriques.

L'un des buts de la présente invention est de réaliser, à partir de câbles plats, des câblages électriques.

La réalisation de câblages électriques, selon l'invention, vise l'utilisation de câbles plats comportant, noyés dans une épaisseur de matière isolante, une série de conducteurs plats, ladite réalisation étant caractérisée en ce qu'elle comprend, au moins, deux séries de deux câbles plats, la première série étant disposée parallèlement et la seconde série s'étendant sensiblement parallèlement et transversalement à la première série, ladite seconde série étant, par ses conducteurs, reliée électriquement à des conducteurs correspondants de la première série, les câbles plats de la première série étant pliés afin que les câbles plats de la seconde série viennent se superposer et les câbles plats de la seconde série étant pliés afin que les câbles plats de la première série viennent se superposer, les extrémités libres de chaque série de câbles plats étant destinées à recevoir un connecteur.

Grâce à cette disposition, on peut relier, grâce aux connecteurs, le câblage selon l'invention à d'autres câblages.

On conçoit qu'un tel câblage est simple à réaliser et qu'il peut avoir différentes configurations suivant l'espace dont on dispose pour le placer.

L'invention va maintenant être décrite avec plus de détails en se référant à un mode de réalisation particulier donné à titre d'exemple seulement et représenté aux dessins annexés.

Figure 1 est une vue en perspective d'un câble plat.

Figures 2, 4, 5 et 6 montrent la réalisation d'un câblage à partir de câbles plats tels que celui de la figure 1.

Figure 3 est une vue à plus grande échelle montrant la liaison entre deux conducteurs de câbles plats.

A la figure 1, on a représenté un câble plat désigné dans son ensemble par la référence 1 et constitué d'une série de conducteurs parallèles 2 noyés dans une épaisseur de matière isolante 3.

Dans le mode de réalisation, on a représenté trois conducteurs, mais leur nombre peut être beaucoup plus important.

Aux figures 2 à 6, on a représenté un câblage réalisé à partir de quatre câbles plats 4, 5, 6 et 7.

Sur un conducteur 2a du câble plat 4 est relié électriquement un conducteur 2b du câble plat 7, cette liaison peut être effectuée par soudure ou autre.

Un conducteur 2d du câble plat 7 est relié électriquement au conducteur 2l du câble plat 5 et enfin le conducteur 2e de ce dernier est relié au conducteur 2f du câble plat 7.

Le câble plat 6 est relié électriquement au conducteur 2c du câble plat 4 tandis que ses conducteurs 2k et 2m du câble plat 5 sont reliés électriquement respectivement aux conducteurs 2g et 2i du câble plat 6.

On a représenté les câbles plats 7 et 6 disposés parallèlement et perpendiculairement aux câbles plats 4 et 5, mais bien entendu, ceux-ci pourraient s'étendre en formant un angle aigu ou un angle obtus avec lesdits câbles plats 4 et 5. On a représenté des câbles plats ayant le même nombre de conducteurs, mais bien entendu le nombre pourrait être différent ainsi que la section desdits conducteurs.

De même, on peut repiquer sur les câbles plats 4 à 7 d'autres câbles plats.

Les câbles plats 4 et 5 sont pliés en deux dans la partie située entre les câbles plats 6 et 7 pour former des branches 9 et 10 et de manière que le câble plat 6 vienne se superposer au câble plat 7 (voir figure 4).

Les câbles plats 6 et 7 sont pliés en deux dans la partie située entre les branches 9 et 10 afin que le câble plat 4 vienne s'étendre sous le câble plat 5 (voir figure 5).

Les câbles plats 6 et 7 reçoivent, à leur extrémité libre, un élément de boîtier 11, qui est destiné à recevoir un élément de boîtier complémentaire comportant des organes de contact électrique reliés à des conducteurs pour l'alimentation de circuits électriques.

Les câbles plats 4 et 5 reçoivent également, à leur extrémité libre, un élément de boîtier 12 destiné à recevoir un élément complémentaire comportant des organes de contact électrique reliés à des circuits par des conducteurs et destinés à être reliés par des moyens convenables aux conducteurs plats.

Bien entendu, l'invention n'est pas limitée au mode de réalisation qui vient d'être décrit et représenté. On pourra y apporter de nombreuses modifications de détail sans sortir pour cela du cadre de l'invention.

## Revendications

1. Réalisation de câblages électriques à partir de câbles plats comportant, noyés dans une épaisseur de matière isolante, une série de conducteurs plats, **caractérisée en ce qu'**elle comprend, au moins, deux séries de deux câbles plats, la première série (4, 5) étant disposées parallèlement et la seconde série (6, 7) s'étendant sensiblement parallèlement et transversalement à la première série, ladite seconde série étant, par ses conducteurs, reliée électriquement à des conducteurs correspondants de la première série, les câbles plats (4, 5) de la première série étant pliés afin que les câbles plats (6, 7) de la seconde série viennent se superposer et les câbles plats de la seconde série (6, 7) étant pliés afin que les câbles plats de la première série (4, 5) viennent se superposer, les extrémités libres de chaque série de câbles plats étant destinées à recevoir un connecteur (11, 12).
